# EUROPÄISCHE PATENTSCHRIFT

(11) **EP 0 676 547 B1**
(45) Veröffentlichungstag und Bekanntmachung des Hinweises auf die Patenterteilung: **07.07.1999**
(21) Anmeldenummer: 95105308.1
(22) Anmeldetag: 07.04.1995
(51) Int. Cl.: F15B 11/05

(54) **Mengenregel-Vorrichtung für die Hochdruck-Hydraulik und Senkbremsventil**
Flow control device for a high pressure hydraulic system and a valve for a load-lowering brake
Régulateur de débit pour un système hydraulique à haute pression et soupape pour frein de descente

(30) Priorität: 08.04.1994 DE 9405872 U
(43) Veröffentlichungstag der Anmeldung: 11.10.1995
(73) Patentinhaber: HEILMEIER & WEINLEIN Fabrik für Oel-Hydraulik GmbH & Co. KG, D-81673 München (DE)
(72) Erfinder: Heusser, Martin Dipl. Ing., D 81243 München (DE)
(74) Vertreter: Grünecker, Kinkeldey, Stockmair & Schwanhäusser Anwaltssozietät

(56) Entgegenhaltungen:
- DE-A- 3 139 944
- DE-A- 3 422 978
- DE-A- 3 605 980
- DE-A- 3 938 560
- FR-A- 2 551 171
- HYDRAULICS AND PNEUMATICS, Bd. 17, Nr. 6, Juni 1964 CLEVELAND US, Seiten 72-75, BREITSPRECHER 'Understanding pressure-compensated flow controls.'
- MACHINE DESIGN, 18.Juli 1963 CLEVELAND, US, Seiten 168-184, BARTOLO 'How to select flow control valves'

## Beschreibung

Die Erfindung betrifft eine Mengenregel-Vorrichtung gemäß dem Oberbegriff des Patentanspruchs 1 und ein Senkbremsventil der im Oberbegriff des Patentanspruchs 7 angegebenen Art.

In der Zeitschrift "HYDRAULICS UND PNEUMATICS", Juni 1964, S. 72 bis 75 werden Zweiwegestromregler erläutert, die eine Meßblende und eine regelnde Druckwaagen-Regelblende enthalten und ab einem vorbestimmten Ansprechdruck die Druckmittelmenge unabhängig von Druckänderungen konstant halten. In den Fig. 1, 2, 4 und 8 ist ein Zweiwegestromregler in der Arbeitsdruckleitung angeordnet. In den Fig. 3, 5, 6, 7 ist der Zweiwegestromregler in einer Bypassleitung zum Tank angeordnet. In der Arbeitsdruckleitung angeordnete Zweiwegestromregler werden oftmals als sogenannte Senkbremsventile verwendet, um die maximale Bewegungsgeschwindigkeit eines Hydroverbrauchers zu begrenzen, und zwar entweder in der einen oder in der anderen Strömungsrichtung, wobei der Stromregler Teil einer Mengenregelvorrichtung für die Hochdruckhydraulik ist.

Eine aus DE-A-39 38 560 bekannte Mengenregelvorrichtung begrenzt die Geschwindigkeit eines nur einseitig beaufschlagbaren Hydroverbrauchers in beiden Bewegungsrichtungen auf unterschiedliche Weisen. Die Mengenregelvorrichtung bildet nämlich einen Zweiwegestromregler für Senkbewegungen und einen Dreiwegestromregler für Hebebewegungen. Eine gemeinsame, beim Heben und Senken in der gleichen Strömungsrichtung durchströmte Meßblende ist zwei parallelen Druckwaagen-Regelblenden zugeordnet.

Diese Mengenregelvorrichtung ist kompliziert aufgebaut und nur für einen einzigen von der Pumpe versorgten Hydroverbraucher zweckmäßig, bei dessen Steuerung beim Heben zum Tank abströmendes Druckmittel keine Rolle spielt. Bei mehreren von einer gemeinsamen Druckquelle versorgten Verbrauchern ist dies unzweckmäßig, weil das zum Tank abströmende Druckmittel die Versorgung anderer Verbraucher beeinträchtigt. Bei einem Hubgerät wie einem Hubstapler, insbesondere einem elektrisch versorgten Hubstapler, wäre diese Mengenregelvorrichtung unzweckmäßig, weil durch das beim Heben zum Tank gepumpte Druckmittel elektrische Energie vergeudet wird bzw. bei der Versorgung anderer paralleler Verbraucher Druckmittel fehlt.

Bei Hubgeräten, insbesondere Gabelstaplern, sind zumeist mehrere Hydroverbraucher vorgesehen, von denen zumindest einer nachrangig in dem Sinn ist, daß er keine Lasthebe- und Senkbewegungen auszuführen hat, sondern zur Bewegungssteuerung einer im wesentlichen immer mit der gleichen Last bewegten Gerätekomponente dient. Beispielsweise wäre dies ein doppelt wirkender Hydrozylinder zum Hin- und Herschwenken der Hubeinrichtung, der über ein Wegesteuerventil richtungsgesteuert wird. Die Schwenkbewegung wird in jeder Richtung in ihrer Maximalgeschwindigkeit begrenzt. Bei moderneren Hubgeräten dieser Art ist ferner eine drehzahlgeregelte Pumpe im Hydraulikkreis üblich, deren Fördermenge der Pumpendrehzahl proportional ist, und die sich so regeln läßt, daß sie praktisch vom Stillstand an mit zunehmender Drehzahl eine zunehmende Fördermenge abgibt. Mit der drehzahlgeregelten Pumpe läßt sich der nachrangige Hydroverbraucher in der jeweiligen, durch das Wegeventil gewählten Bewegungsrichtung bis auf seine Grenzgeschwindigkeit hochfahren. Die Grenzgeschwindigkeit wird durch eine Senkbremse pro Richtung eingehalten. Für die beiden Bewegungsrichtungen sind zwei Senkbremsventile vorgesehen, deren jede die in ihrer Arbeitsdruckleitung abströmende Druckmittelmenge begrenzt, während sie in Zuströmrichtung ungedrosselt öffnet. Der bauliche Aufwand zweier Senkbremsen in den Arbeitsdruckleitungen ist hoch, weil für jede Strömungsrichtung eine Meßblende und eine Druckwaagen-Regelblende und eine Umgehung für die ungedrosselte Strömung benötigt werden.

Bei einer aus DE-A-34 22 978 bekannten hydraulischen Steuervorrichtung eines doppelseitig beaufschlagbaren Hydroverbrauchers ist in der an die kolbenseitige Arbeitskammer des Hydroverbrauchers angeschlossenen Arbeitsleitung eine einzige Regelblende enthalten, die wechselseitig mit je einer Meßblende von zwei in Richtung Steuerventil vorgesehenen Meßblenden zusammenarbeitet, um in jeweils einer Strömungsrichtung die Mengenabhängigkeit von der Auslenkung des Richtungssteuerventils zu regeln, und zwar entweder die der kolbenseitigen Arbeitskammer zuströmende oder die aus der kolbenseitigen Arbeitskammer abströmende Menge. Aufgrund der beiden, der einzigen Regelblende abwechselnd zugeordneten Meßblenden wird zusätzlich ein Mehrstellungswegeventil zum Vertauschen der Druckwaagen-Steuerdrücke benötigt, um die Druckwaage in jeder Strömungsrichtung entsprechend zu steuern. Ferner ist die Druckwaage ausdrücklich von dem die Meßblenden enthaltenden Richtungssteuerventil und dem Mehrstellungswegeventil baulich getrennt. Dies bedingt einen erheblichen baulichen Aufwand und erheblichen Schaltungs- und Platzbedarf.

Weiterer Stand der Technik zum technologischen Hintergrund ist enthalten in: DE-A-31 39 944, FR-A-25 51 171, MACHINE DESIGN, 18. Juli 1963, Cleveland, US, S. 168 - 184, und DE-A-36 05 980.

Der Erfindung liegt die Aufgabe zugrunde, eine Mengenregelvorrichtung und ein Senkbremsventil der aus der DE-A- 39 38 560 bekannten Art zu schaffen, bei denen die Geschwindigkeitsbegrenzung des Hydroverbrauchers in beiden Bewegungsrichtungen mit baulich geringem Aufwand und verringertem Schaltungs- und Platzbedarf möglich ist.

Die gestellte Aufgabe wird erfindungsgemäß mit der Mengenregelvorrichtung gemäß Patentanspruch 1 oder dem Senkbremsventil gemäß Patentanspruch 7 gelöst.

Die Mengenregelvorrichtung läßt trotz der Geschwindigkeitsbegrenzung des Hydroverbrauchers in beiden Bewegungsrichtungen kein unnötiges Druckmittel ungenutzt strömen. Andere parallel vorgesehene Verbraucher werden dadurch auch während eines Steuerungsvorgangs des vorerwähnten Hydroverbrauchers ordnungsgemäß versorgt. Für den Fall, daß kein weiterer Hydroverbraucher gleichzeitig betätigt wird oder vorhanden ist, kann ggfs. das üblicherweise vorgesehene Sicherheitsventil in der Druckversorgung zum Ablassen überschüssigen Druckmittels herangezogen werden. Die Mengenregelvorrichtung ist besonders geeignet zur Zusammenarbeit mit einer drehzahlgeregelten Pumpe, die eine Geschwindigkeitssteuerung bis zum Eingreifen der Mengenregelvorrichtung ermöglicht und auch bei mehreren Verbrauchern die gerade notwendige Fördermenge bereitstellt. Werden neben dem mit der Mengenregelvorrichtung überwachten Hydroverbraucher keine weiteren Hydroverbraucher betätigt, dann kann die drehzahlgeregelte Pumpe nur die gerade notwendige Fördermenge liefern, so daß keine Pumpenantriebsenergie vergeudet wird. Dies ist besonders bei Hubgeräten vorteilhaft, deren Hydraulikpumpe von einer Batterie versorgt ist.

Bei dem Zweirichtungs-Senkbremsventil sind beide Zweiwegestromregler mit einer gemeinsamen Meßblende in ein und derselben Arbeitsdruckleitung vereinigt. Es werden dadurch der bauliche Aufwand und der Platzbedarf verringert. Ein Eingriff in die andere Arbeitsdruckleitung entfällt. Es wird trotz der Mengenregelung bzw. Geschwindigkeitsbegrenzung für beide Bewegungsrichtungen des Hydroverbrauchers kein überschüssiges Druckmittel vergeudet, weil bei der Zweiwegestromreglerfunktion kein Druckmittel zum Tank abgelassen wird.

Die Mengenregelvorrichtung gemäß Anspruch 2 benutzt überschüssiges Druckmittel zur Versorgung wenigstens eines weiteren Hydroverbrauchers. Es könnte überschüssiges Druckmittel über das Sicherheitsdruckbegrenzungsventil abgelassen werden.

Bei der Ausführungsform gemäß Anspruch 3 verarbeitet der nachrangige Hydroverbraucher nur so viel Druckmittel, wie die Druckwaagen-Regelblende durchläßt. Davon profitieren vorrangige, andere Hydroverbraucher, deren Betätigung durch den nachrangigen und in beiden Richtungen auf Maximalgeschwindigkeiten begrenzten Hydro-verbraucher nicht beeinträchtigt ist.

Bei der Ausführungsform gemäß Anspruch 4 stellt die Pumpe nur so viel Druckmittel bereit, wie die Druckwaagen-Regelblende an der Geschwindigkeitsgrenze braucht. Bis zu dieser Fördermenge läßt sich die Geschwindigkeit des Hydroverbrauchers mittels der Pumpendrehzahl verstellen. Die Pumpe fördert nur dann mehr Druckmittel, wenn weitere Hydroverbraucher zu versorgen sind.

Bei der Ausführungsform gemäß Anspruch 5 wird mittels des Wegesteuerventils die jeweilige Bewegungsrichtung des Hydroverbrauchers gewählt. Die Mengenregelvorrichtung wird in jeder Bewegungsrichtung des Hydroverbrauchers wirksam.

Bei der Ausführungsform gemäß Anspruch 6 ist die Mengenregelvorrichtung in einer einzigen Arbeitsdruckleitung untergebracht. Trotzdem wird die Bewegungsgeschwindigkeit des Hydroverbrauchers in beiden Bewegungsrichtungen begrenzt.

Eine baulich einfache, kompakte und funktionssichere Ausführungsform des Senkbremsventils geht aus Anspruch 8 hervor. Die beiden Druckwaagen-Regelblenden sind so ausgelegt, daß sie in Normalstellung gemeinsam offen sind und jeweils in der von ihnen überwachten Strömungsrichtung aus der offenen Stellung in Richtung auf ihre Absperrstellung abregeln. Dies vermeidet unnötige Strömungsverluste bei niedriger Geschwindigkeit des Hydro-verbrauchers.

Zur baulichen Einfachheit des Senkbremsventils tragen die Merkmale von Anspruch 9 bei.

Bei der Ausführungsform gemäß Anspruch 10 wird auf baulich einfache Weise für jede Strömungsrichtung die gleiche Mengenregelung erreicht. Die gemeinsame Regelfeder ist platzsparend unterzubringen. Das Senkbremsventil weist nur wenige Einzelteile auf.

Im Hinblick auf leichtgängige Regelbewegungen des Regelkolbens ist die Ausführungsform gemäß Anspruch 11 zweckmäßig.

Bei der Ausführungsform gemäß Anspruch 12 hat die Überwurfmutter eine Doppelfunktion, da sie einerseits die Meßblende sichert und andererseit den Anschlag für die Regelfeder bildet.

Eine alternative Ausführungsform geht aus Anspruch 13 hervor. Hier sind für beide Strömungsrichtungen unterschiedliche Geschwindigkeiten einstellbar, die sich unabhängig voneinander verändern lassen.

Bei der Ausführungsform gemäß Anspruch 14 sind die Durchgänge auf engstem Raum platzsparend untergebracht. Trotzdem ergibt sich ein sauberes Regelverhalten.

Die Ausführungsform gemäß Anspruch 15 ist besonders platzsparend. Das in das Einschraubgehäuse eingegliederte Senkbremsventil stellt eine Baueinheit dar, die sich in die Arbeitsdruckleitung oder einen Kanal des Hydroverbrauchers einschrauben läßt.

Anhand der Zeichnung werden Ausführungsformen des Erfindungsgegenstandes erläutert. Es zeigen:
- Fig. 1: eine hydraulische Steuervorrichtung als Blockschaltbild,
- Fig. 2: einen Längsschnitt durch eine Mengenregelvorrichtung bzw. ein Senkbremsventil, das in Fig. 1 symbolisch dargestellt ist, in der Normalstellung,
- Fig. 3: die linke Hälfte eines Längsschnitts des Senkbremsventils von Fig. 2 in einer Regelstellung, und
- Fig. 4: die rechte Hälfte eines Längsschnittes desselben Senkbremsventils in einer anderen Regelstellung.

Eine hydraulische Steuervorrichtung S gemäß Fig. 1, z.B. eines Hubgerätes, wie eines Hub- oder Gabelstaplers, weist eine aus einem Tank T ansaugende Pumpe P auf, die eine Pumpenleitung 1 speist. Zum Tank führt eine Tankleitung 2. Zwischen der Pumpen- und der Tankleitung 1, 2 ist ein Sicherheits-Druckbegrenzungsventil 3 vorgesehen. Die Pumpe P kann eine drehzahlgeregelte Pumpe sein, deren Fördermenge der Pumpendrehzahl proportional ist. Ein Hydroverbraucher V, z.B. ein doppeltwirkender Hydraulikzylinder 5, mit einer kolben seitigen und einer kolbenstangenseitigen Arbeitskammer 6, 7 ist über Arbeitsdruckleitungen 3, 4 an ein Wegesteuerventil W (4/3-Wegesteuerventil mit blockierter Nullstellung) angeschlossen, mit dem die Bewegungsrichtung des Hydroverbrauchers 5 einstellbar ist.

In der Arbeitsdruckleitung 3 ist eine Mengenregelvorrichtung M, zusätzlich in Form eines Zweirichtungs-Senkbremsventils Z, vorgesehen.

Zusätzlich ist ein weiterer Hydroverbraucher V1 über eine Arbeitsdruckleitung 8 und ein weiteres Wegesteuerventil W1 an die Pumpenleitung 1 bzw. die Tankleitung 2 angeschlossen.

In einem Hubgerät kann der Hydroverbraucher V zur Schwenkverstellung, z.B. einer Hubgabel, nach beiden Richtungen vorgesehen sein, während der Hydroverbraucher V1 für eine andere Funktion des Hubgerätes eingesetzt ist.

Das Zweirichtungs-Senkbremsventil Z weist eine (im vorliegenden Fall fest eingestellte) Meßblende 9 und eine Druckwaagen-Regelblendenanordnung 10 auf, die über eine Vorsteuerleitung 11 mit dem in der Arbeitsdruckleitung 3 zwischen der Kammer 7 und der Meßblende 9 herrschenden Druck und in entgegengesetzter Richtung über eine Vorsteuerleitung 12 mit dem zwischen der Meßblende 9 und der Druckwaagen-Regelblendenanordnung 10 herrschenden Druck beaufschlagbar ist. Eine Regelfeder 13 (oder zwei) dient zum Zentrieren der Druckwaagen-Regelblendenanordnung 10 in einer offenen Normalstellung.

In Fig. 2 ist der konstruktive Aufbau der Mengenregel-vorrichtung M bzw. des Zweirichtungs-Senkbremsventils Z gezeigt. Es handelt es sich um ein Einschraubventil, dessen Einschraubgehäuse G mit einem Außengewindeabschnitt 15 in einen Innengewindeabschnitt 14 der Arbeitsdruckleitung 3 eingeschraubt ist. Es ist denkbar, das Ventil mit einem herkömmlichen blockförmigen Gehäuse auszubilden und Anschlüsse für die Arbeitsdruckleitung 3 vorzusehen.

Im Gehäuse G bildet eine Axialbohrung eine Gehäusekammer 16, in der ein als hohler Topfkolben ausgebildeter Regelkolben 17 mit einem Führungsabschnitt 18 abgedichtet verschiebbar geführt ist. Am offenen Kolbenende 19 ist die Meßblende 9 in Form eines Blendenringes 36 mit einer Blendenbohrung 37 festgelegt. Der mit 20 bezeichnete Kolbenboden enthält wenigstens einen Drosseldurchgang 21 zu einem Steuerkammerteil 22 der Gehäusekammer 16. Am unteren Ende des Einschraubgehäuses G ist eine Einschraubwerkzeug-Angriffsstelle 23 vorgesehen.

In der Wand des Regelkolbens 17 sind in Umfangsrichtung verteilte Radialbohrungen 24 vorgesehen, die ein Paar in Verschieberichtung des Regelkolbens 17 beabstandeter erster und zweiter Steuerkanten 25, 26 bilden. In der Wand der Gehäusekammer 16 ist eine zum Regelkolben 17 offene Umfangsnut 27 eingeformt, deren Nutflanken ebenfalls ein Paar aus erster und zweiter Steuerkante 29, 28 bilden. In die Umfangsnut 27 münden Schrägbohrungen 30, die zum an den Außengewindeabschnitt 15 angrenzenden Außenumfang des Einschraubgehäuses G führen.

Eine Regelfeder 13 umgibt das Regelkolbenende 19 und ist über Widerlagerteile 35 zwischen Anschlägen 33 und 34 am Regelkolben 17 sowie zwischen Widerlagern 32 und 31 des Einschraubgehäuses mit Vorspannung festgelegt. Das Widerlager 32 wird von einem Einschraubring 40 gebildet, mit dem der Regelkolben 17 und die Regelfeder 13 im Einschraubgehäuse G gesichert sind. Der Anschlag 33 wird von einer Überwurfmutter 38 gebildet, mit der die Meßblende 9 gegen eine andere Meßblende mit unterschiedlich großer Meßblendenbohrung 37 austauschbar festgelegt ist. Die Überwurfmutter 38 weist einen Durchgang 39 auf, der gleichzeitig als Drehhilfe geformt ist.

In der Stellung von Fig. 2 kann Druckmittel in der Arbeitsdruckleitung 3 in jeder Strömungsrichtung passieren, solange die Menge des Druckmittels nur eine Druckdifferenz über die Meßblende 9 erzeugt, die kleiner als die Kraft der Regelfeder 13 ist. In dieser Stellung wird die Geschwindigkeit des Hydroverbrauchers V in Fig. 1 mittels der Drehzahl der Pumpe P gesteigert oder verringert. Die jeweilige Bewegungsrichtung wird mit dem Wegeventil W eingestellt.

Die Regelfeder 13 dient zur Einhaltung der in Fig. 2 gezeigten Normalstellung des Regelkolbens 17. Die über die Meßblende auftretende Druckdifferenz wirkt auf die vom Führungsabschnitt 18 definierte Beaufschlagungsfläche des Regelkolbens 17, die der in Fig. 2 oberhalb der Meßblende 9 wirkende Druck nach unten beaufschlagt, während der unterhalb der Meßblende 9 herrschende Druck über den Durchgang 21 im Steuerkammerteil 22 in Verschieberichtung nach oben wirkt.

Wird die Kolbenstange des Hydraulikzylinders 5 in Fig. 1 ausgeschoben (Fig. 3, Strömungsrichtung 41), dann beaufschlagt der höhere Druck stromauf der Meßblende 9 den Regelkolben 17 nach unten, während der niedrigere Druck stromab der Meßblende 9 über den Durchgang 21 im Steuerkammerteil 22 den Regelkolben 17 nach oben beaufschlagt. Mit dem Druck im Steuerkammerteil 22 wirkt auch die Regelfeder 13 dem höheren Druck stromauf der Meßblende 9 entgegen. Der Regelkolben 17 wird (Fig. 3) nach unten verschoben. Die Steuerkanten 25 und 29 kooperieren überkreuz und regeln die durchgehende Druckmittelmenge, um eine vorbestimmte Druckdifferenz über die Meßblende 9 einzuhalten und die Geschwindigkeit der Verstellung des Hydraulikzylinders 5 konstant zu halten. Steigt der Druck stromauf der Meßblende, dann wird der Regelkolben 17 weiter nach unten verschoben und die zwischen den Steuerkanten 25 und 29 durchgehende Menge weiter abgeregelt, bis die Druckdifferenz über die Meßblende 9 wieder bei ihrem vorbestimmten Wert liegt. Die Geschwindigkeit des Hydraulikzylinders 5 ändert sich trotzdem nicht. Bei diesem Regelspiel des Regelkolbens 17 löst sich der Anschlag 34 des Regelkolbens 17 vom unteren am Federwiderlager 31 abgestützten Federende der Regelfeder 13, während der obere Anschlag 33 die Regelfeder komprimiert, deren oberes Federende sich vom Federwiderlager 32 löst.

Wird das Wegeventil W umgestellt, um die Bewegungsrichtung des Hydroverbrauchers V umzukehren, dann wird das Senkbremsventil Z in der entgegengesetzten Strömungsrichtung 42 durchströmt. Der dann höhere Druck stromauf der Meßblende 9 wirkt über den Durchgang 21 im Steuerkammerteil 22 auf die Beaufschlagungsfläche des Regelkolbens 17, während der niedrigere Druck stromab der Meßblende 9 in der entgegengesetzten Richtung auf den Regelkolben 17 wirkt. Der Regelkolben 17 wird in Fig. 4 nach oben verstellt. Die überkreuz kooperierenden Steuerkanten 26, 28 regeln die Druckmittelmenge so weit ab, bis die Druckdifferenz über die Meßblende 9 wieder dem vorbestimmten Wert entspricht, wobei die Bewegungsgeschwindigkeit des Hydroverbrauchers V in der neuen Verstellrichtung begrenzt wird. Bei einer Drucksteigerung stromauf der Meßblende 9 wird der Durchgang zwischen den Steuerkanten 26, 28 weiter verengt, damit die Druckdifferenz über die Meßblende 9 eingehalten wird und die Geschwindigkeit des Hydroverbrauchers nicht steigt. Nimmt hingegen der Druck stromab der Meßblende 9 zu, etwa weil die Last auf dem Hydroverbraucher V wächst, dann wird der Regelkolben 17 in Fig. 4 nach unten verstellt, so daß sich die Steuerkanten 26, 28 voneinander entfernen und eine größere Druckmittelmenge durchlassen, um die Druckdifferenz über die Meßblende 9 und die Geschwindigkeit des Hydroverbrauchers zu halten. Bei diesem Regelspiel des Regelkolbens 17 (Fig. 4) wird die Regelfeder 13 zwischen dem Federwiderlager 32 und dem Anschlag 34 zusammengedrückt, während sie vom Anschlag 33 und vom Federwidelager 31 freikommt.

Es ist möglich, anstelle einer für beide Strömungsrichtungen 41, 42 gemeinsamen Regelfeder 13 zwei getrennte Regelfedern 13 am Regelkolben 17 angreifen zu lassen. Diese können unterschiedlich vorgespannt sein, bzw. unterschiedliche Federsteifigkeiten besitzen, um unterschiedliche Regelverhalten für die beiden zu überwachenden Strömungsrichtungen zu bewirken. Sowohl bei einer gemeinsamen Regelfeder 13 als auch bei zwei getrennten Regelfedern können bauliche Maßnahmen getroffen sein, um die Vorspannung nach Wunsch verändern zu können. Die Einbaulage des Zweirichtungs-Senkbremsventils Z in bezug auf den Hydroverbrauchers spielt keine Rolle. Die Meßblende 9 könnte auch vom Regelkolben 17 getrennt angeordnet sein.

## Patentansprüche

1. Mengenregelvorrichtung (S) für die Hochdruck-Hydraulik, mit der in einem Hydraulikkreis der Druckmittelstrom zu und von einem Hydro-Verbraucher (V) von wenigstens einem mit einer Druckquelle (P) verbindbaren Hydroverbraucher (V, V₁) unabhängig von Druck- und/oder Laständerungen begrenzbar ist, mit einer Meßblende (9), der für jede Strömungsrichtung eine die von der Meßblende (9) vorgegebene Druckdifferenz einstellende Druckwaagen-Regelblende (25-29) zugeordnet ist, und mit wenigstens einer vom Hydraulikkreis abzweigenden Leitung, (1, 2) **dadurch gekennzeichnet,** daß die Meßblende (9) mit den beiden Druckwaagen-Regelblenden (25-29) in einem Zweirichtungs-Senkbremsventil (Z) mit ausschließlicher Zweiwege-Stromregelfunktion für jede Strömungsrichtung (41,42) baulich zusammengefaßt in einem Abschnitt einer Arbeitsdruckleitung (3) angeordnet sind, und daß die abzweigende Leitung (1,2) an der dem Hydro-Verbraucher (V) abgewandten Seite des Zweirichtungs-Senkbremsventils (Z) vorgesehen ist.

2. Mengenregelvorrichtung nach Anspruch 1, **dadurch gekennzeichnet,** daß an die abzweigende Leitung (1,2) wenigstens ein weiterer Hydro-Verbaucher (V₁) und/oder ein Sicherheits-Druckbegrenzungsventil (3) angeschlossen ist (sind).

3. Mengenregelvorrichtung nach den Ansprüchen 1 und 2, **dadurch gekennzeichnet,** daß der mit dem Zweirichtungs-Senkbremsventil (Z) überwachte Hydro-Verbraucher (V) gegenüber dem an die abzweigende Leitung angeschlossenen Hydro-Verbraucher (V₁) nachrangig ist.

4. Mengenregelvorrichtung nach wenigstens einem der Ansprüche 1 bis 3, **dadurch gekennzeichnet**, daß die Arbeitsdruckleitungen (3,4) an eine drehzahlgeregelte Pumpe (P) angeschlossen sind, deren Fördermenge zur Pumpendrehzahl proportional ist.

5. Mengenregelvorrichtung nach wenigstens einem der Ansprüche 1 bis 4, **dadurch gekennzeichnet**, daß zwischen der Pumpe (P) und dem Zweirichtungs-Senkbremsventil (Z) ein Wegesteuerventil (W) zum Einstellen der Bewegungsrichtung des Hydro-Verbrauchers (V) angeordnet ist.

6. Mengenregelvorrichtung nach wenigstens einem der Ansprüche 1 bis 5, **dadurch gekennzeichnet,** daß der Hydro-Verbraucher (V) ein doppeltwirkender Hydraulikzylinder (5) ist, der eine kolbenseitige und eine kolbenstangenseitige Arbeitskammer (6,7) aufweist, daß beide Kammern (6,7) über Arbeitsdruckleitungen (3,4) und das Wegesteuerventil (W), vorzugsweise ein 4/3-Wege-Steuerventil mit blockierter Nullstellung, wahlweise an eine Pumpenleitung (1) und eine Tankleitung (2) anschließbar sind, und daß das Zweirichtungs-Senkbremsventil (Z) in der von der kolbenstangenseitigen Kammer (7) zum Wegesteuerventil (W) führenden Arbeitsdruckleitung (3) angeordnet ist.

7. Senkbremsventil (Z) zum Begrenzen der maximalen Bewegungsgeschwindigkeit eines Hydroverbrauchers (V) unabhängig von Last- oder Druckschwankungen, mit einer Meßblende (9) und einer die Druckdifferenz über die Meßblende (9) einstellenden Druckwaagen-Regelblende (25-29), die für eine Strömungsrichtung einen Zweiwege-Stromregler in einer Arbeitsdruckleitung des Hydro-Verbrauchers bilden, **dadurch gekennzeichnet,** daß die Meßblende (9) mit einer zweiten Druckwaagen-Regelblende (25,26,28,29) für die andere Strömungsrichtung einen zweiten Zweiwege-Stromregler in derselben Arbeitsdruckleitung (3) bildet, und daß die beiden Zweiwege-Stromregler in einem Zweirichtungs-Senkbremsventil (Z) zusammengefaßt sind und abwechselnd die Bewegungsgeschwindigkeiten des Hydro-Verbrauchers (V5) in beiden Bewegungsrichtungen begrenzen.

8. Senkbremsventil nach Anspruch 7, **dadurch gekennzeichnet,** daß in einer an einer Seite über die Meßblende (9) anströmbaren Gehäusekammer (16) ein hohler Regelkolben (17) abgedichtet und in jeder Strömungsrichtung (41,42) gegen die Kraft einer Regelfeder (13) verschiebbar geführt ist, daß der Regelkolben (17) in der Gehäusekammer (16) eine Beaufschlagungsfläche aufweist, die in einer Verschieberichtung des Regelkolbens (17) mit dem Druck an einer Seite der Meßblende (9) und in der anderen Verschieberichtung mit dem Druck an der anderen Seite der Meßblende (9) beaufschlagbar ist, und daß Strömungsdurchgänge (24) im Regelkolben (17) und in der Wand der Gehäusekammer (16) zwei Paare erster und zweiter, in Verschieberichtung des Regelkolbens (17) beabstandeter Steuerkanten (25,26,28,29) bilden, von denen in Abhängigkeit von der Strömungsrichtung wechselseitig und kreuzweise jeweils die ersten oder die zweiten als Regelblende kooperieren.

9. Senkbremsventil nach Anspruch 8, **dadurch gekennzeichnet,** daß der Regelkolben (17) als Topfkolben mit außenliegendem Führungsabschnitt (18) ausgebildet ist, daß der Topfkolben im Kolbenboden (20) einen Durchgang (21) zu einem Steuerkammerteil (22) der Gehäusekammer (16) und in dem Kolbenboden (20) abgewandten Kolbenende (19) die Meßblende (9), vorzugsweise als austauschbaren Blendenring (36), aufweist.

10. Senkbremsventil nach Anspruch 8**, dadurch gekennzeichnet,** daß für beide Verschieberichtungen des Regelkolbens (17) eine gemeinsame Regelfeder (13) vorgesehen ist, die mit, vorzugsweise einstellbarer, Vorspannung zwischen axial beabstandeten Anschlägen (33,34) des Regelkolbens (17) und axial beabstandeten Widerlagern (31,32) der Gehäusekammer (16) derart eingespannt ist, daß je nach Verschieberichtung des Regelkolbens (17) ein sich von einem Widerlager abhebendes Federende am Anschlag und das jeweils andere, sich vom anderen Anschlag abhebende Federende am anderen Widerlager abgestützt ist.

11. Senkbremsventil nach Anspruch 11, **dadurch gekennzeichnet,** daß in beiden Federenden hülsenartige Federwiderlagerteile (35) vorgesehen sind.

12. Senkbremsventil nach den Ansprüchen 9 bis 11, **dadurch gekennzeichnet,** daß die Meßblende (9) am offenen Kolbenende (19) mittels einer durchgängigen Überwurfmutter (38) austauschbar festgelegt ist, die gleichzeitig den einen Anschlag (33) für die Regelfeder (13) bildet.

13. Senkbremsventil nach den Ansprüchen 8 und 9, **dadurch gekennzeichnet**, daß für jede Verschieberichtung des Regelkolbens (17) eine eigene, vorgespannte Regelfeder vorgesehen ist, und daß, vorzugsweise, die Vorspannung oder Steifigkeit der einen Regelfeder unabhängig von der Vorspannung oder Steifigkeit der anderen Regelfeder veränderbar ist.

14. Senkbremsventil nach Anspruch 8, **dadurch gekennzeichnet,** daß die Strömungsdurchgänge (24) im Regelkolben (17) in Umfangsrichtung verteilte Radialbohrungen sind, und daß die in der Wand der Gehäusekammer vorgesehenen Strömungsdurchgänge, z.B. in Form von Schrägbohrungen (30), in eine zum Regelkolben (17) offene Umfangsnut (29) münden, deren Nutflanken ein, aus erster und zweiter Steuerkante (29,28) bestehendes Paar der Steuerkanten bilden.

15. Senkbremsventil nach wenigstens einem der Ansprüche 7 bis 14, **dadurch gekennzeichnet,** daß die Gehäusekammer (16) in einem Einschraubgehäuse (G) vorgesehen ist, das zwischen den Strömungsdurchgängen (30) und einem dem frei anströmbaren Kolbenende (19) zugeordneten Gehäuseteil einen Außengewindeabschnitt (15) sowie eine axial zugängliche Drehhandhabe (23) aufweist.

## Claims

1. Volume-regulating device (S) for high-pressure hydraulics, by means of which device, in a hydraulic circuit, the flow of pressure medium to and from a hydraulic consumer (V) of at least one hydraulic consumer (V, V₁) which can be connected to a pressure source (P) can be limited independently of changes in pressure and/or load, having an orifice plate (9), which is assigned a pressure balance regulating restrictor (25-29), which sets the pressure difference predetermined by the orifice plate (9), for each direction of flow, and having at least one line (1, 2) which branches off from the hydraulic circuit, characterized in that the orifice plate (9), structurally combined with the two pressure balance regulating restrictors (25-29) in a two-directional load-lowering brake valve (Z) with exclusively two-way flow regulating function for each direction of flow (41, 42), is arranged in a section of a working pressure line (3), and in that the line (1, 2) which branches off is provided on that side of the two-directional load-lowering brake valve (Z) which is remote from the hydraulic consumer (V).

2. Volume-regulating device according to Claim 1, characterized in that at least one further hydraulic consumer (V₁) and/or a safety pressure-limiting valve (3) is/are connected to the line (1, 2) which branches off.

3. Volume-regulating device according to Claims 1 and 2, characterized in that the hydraulic consumer (V) which is monitored using the two-directional load-lowering brake valve (Z) is subsidiary to the hydraulic consumer (V₁) which is connected to the line which branches off.

4. Volume-regulating device according to at least one of Claims 1 to 3, characterized in that the working pressure lines (3, 4) are connected to a speed-regulated pump (P), the delivery volume of which is proportional to the rotational speed of the pump.

5. Volume-regulating device according to at least one of Claims 1 to 4, characterized in that a directional control valve (W) for setting the direction of movement of the hydraulic consumer (V) is arranged between the pump (P) and the two-directional load-lowering brake valve (Z).

6. Volume-regulating device according to at least one of Claims 1 to 5, characterized in that the hydraulic consumer (V) is a double-acting hydraulic cylinder (5) which has a piston-side and a piston-rod-side working chamber (6, 7), in that the two chambers (6, 7) can be optionally connected to a pump line (1) and a tank line (2) via working pressure lines (3, 4) and the directional control valve (W), which is preferably a 4/3-way control valve with a blocked neutral position, and in that the two-directional load-lowering brake valve (Z) is arranged in that working pressure line (3) which leads from the piston-rod-side chamber (7) to the directional control valve (W).

7. Load-lowering brake valve (Z) for limiting the maximum speed of movement of a hydraulic consumer (V) independently of load or pressure fluctuations, having an orifice plate (9) and a pressure balance regulating restrictor (25-29) which sets the pressure difference across the orifice plate (9), which form a two-way flow regulator for one direction of flow in a working pressure line of the hydraulic consumer, characterized in that the orifice plate (9), together with a second pressure balance regulating restrictor (25, 26, 28, 29) for the other direction of flow, forms a second two-way flow regulator in the same working pressure line (3), and in that the two two-way flow regulators are combined to form a two-directional load-lowering brake valve (Z) and alternately limit the speeds of movement of the hydraulic consumer (V5) in the two directions of movement.

8. Load-lowering brake valve according to Claim 7, characterized in that a hollow regulating piston (17) is sealed in a housing chamber (16), onto one side of which medium can flow via the orifice plate (9), and is guided so that it can be displaced in each direction of flow (41, 42) counter to the force of a regulating spring (13), in that the regulating piston (17) in the housing chamber (16) has an application surface to which, in one displacement direction of the regulating piston (17), the pressure on one side of the orifice plate (9) can be applied and, in the other displacement direction, the pressure on the other side of the orifice plate (9) can be applied, and in that flow passages (24) in the regulating piston (17) and in the wall of the housing chamber (16) form two pairs of first and second control edges (25, 26, 28, 29), which are spaced apart in the direction of displacement of the regulating piston (17) and either the first or the second of which alternately and in a crosswise manner cooperate, as control plate, as a function of the direction of flow.

9. Load-lowering brake valve according to Claim 8, characterized in that the regulating piston (17) is designed as a type piston with an external guide section (18), in that the type piston has, in its base (20), a passage (21) to a control chamber part (22) of the housing chamber (16) and, in its end (19) which is remote from the base (20), has the orifice plate (9), preferably as an exchangeable orifice ring (36).

10. Load-lowering brake valve according to Claim 8, characterized in that a common regulating spring (13) is provided for both directions of displacement of the regulating piston (17), which spring is stressed with a, preferably adjustable, prestress between axially spaced-apart stops (33, 34) of the regulating piston (17) and axially spaced-apart abutments (31, 32) of the housing chamber (16) in such a manner that, depending on the direction of displacement of the regulating piston (17), one end of the spring which lifts off one abutment is supported against the stop and the other end of the spring which lifts off the other stop is supported against the other abutment.

11. Load-lowering brake valve according to Claim 11, characterized in that sleeve-like spring abutment parts (35) are provided in both ends of the spring.

12. Load-lowering brake valve according to Claims 9 to 11, characterized in that the orifice plate (9) is exchangeably fixed to the open piston end (19) by means of a standard union nut (38) which at the same time forms one stop (33) for the regulating spring (13).

13. Load-lowering brake valve according to Claims 8 and 9, characterized in that a dedicated, prestressed regulating spring is provided for each direction of displacement of the regulating piston (17), and in that, preferably, the prestressing or stiffness of one regulating spring can be altered independently of the prestressing or stiffness of the other regulating spring.

14. Load-lowering brake valve according to Claim 8, characterized in that the flow passages (24) in the regulating piston (17) are circumferentially distributed radial bores, and in that the flow passages provided in the wall of the housing chamber, for example in the form of inclined bores (30), open out into a circumferential groove (29) which is open towards the regulating piston (17) and the groove flanks of which form a pair of control edges comprising first and second control edge (29, 28).

15. Load-lowering brake valve according to at least one of Claims 7 to 14, characterized in that the housing chamber (16) is provided in a screw-in housing (G) which between the flow passages (30) and a housing part assigned to that end (19) of the piston onto which medium can flow freely has an externally threaded section (15) and an axially accessible rotary handle (23).

## Revendications

1. Dispositif de régulation de débit (S) pour l'hydraulique à haute pression, avec lequel, dans un circuit hydraulique, le flux de fluide de pression vers et à partir d'un consommateur hydraulique (V) d'au moins un consommateur hydraulique (V, V₁) pouvant être relié à une source de pression (P) peut être limité indépendamment des variations de pression et/ou de charge, avec un diaphragme de mesure (9), auquel est associé pour chaque sens d'écoulement un diaphragme de réglage de balance de pression (25-29) réglant la pression différentielle donnée par le diaphragme de mesure (9), et avec au moins une conduite partant du circuit hydraulique (1, 2), **caractérisé en ce que** le diaphragme de mesure (9) et les deux diaphragmes de réglage de balance de pression (25-29) structurellement réunis dans une soupape de frein de descente bidirectionnelle (Z) ayant exclusivement une fonction de régulation de débit à deux voies pour chaque sens d'écoulement (41, 42) sont disposés dans une section d'une conduite de pression de service (3), et en ce que la conduite de dérivation (1, 2) est prévue sur le côté de la soupape de frein de descente bidirectionnelle (Z) détourné du consommateur hydraulique (V).

2. Dispositif de régulation de débit selon la revendication 1, **caractérisé en ce qu'**au moins un autre consommateur hydraulique (V₁) et/ou une soupape de limitation de pression de sécurité (3) est ( sont) raccordé(s) à la conduite de dérivation (1, 2).

3. Dispositif de régulation de débit selon les revendications 1 et 2, **caractérisé en ce que** le consommateur hydraulique contrôlé par la soupape de frein de descente bidirectionnelle (Z) est secondaire par rapport au consommateur hydraulique (V₁) raccordé à la conduite de dérivation.

4. Dispositif de régulation de débit selon au moins l'une des revendications 1 à 3, **caractérisé en ce que** les conduites de pression de service (3, 4) sont raccordées à une pompe (P) réglée en fonction de sa vitesse de rotation, dont le débit de refoulement est proportionnel à la vitesse de rotation de pompe.

5. Dispositif de régulation de débit selon au moins l'une des revendications 1 à 4, **caractérisé en ce qu'**une soupape de distribution (W) est disposée entre la pompe (P) et la soupape de frein de descente bidirectionnelle (Z) pour régler la direction de mouvement du consommateur hydraulique (V).

6. Dispositif de régulation de débit selon au moins l'une des revendications 1 à 5, **caractérisé en ce que** le consommateur hydraulique (V) est un vérin hydraulique à double effet (5), qui présente une chambre de travail côté piston et côté tige de piston (6, 7), en ce que les deux chambres (6, 7) peuvent être raccordées au choix à une conduite de pompe (1) et une conduite de réservoir (2) par l'intermédiaire de conduites de pression de service (3, 4) et de la soupape de distribution (W), de préférence une soupape de distribution 4/3 voies avec position zéro bloquée, et en ce que la soupape de frein de descente bidirectionnelle (Z) est disposée dans la conduite de pression de service (3) menant de la chambre côté tige de piston (7) à la soupape de distribution (W).

7. Soupape de frein de descente (Z) pour limiter la vitesse de mouvement maximale d'un consommateur hydraulique (V) indépendamment des variations de charge ou de pression, avec un diaphragme de mesure (9) et un diaphragme de réglage de balance de pression (25-29) réglant la pression différentielle au-dessus du diaphragme de mesure (9), qui forment pour un sens d'écoulement un régulateur de débit à deux voies dans une conduite de pression de service du consommateur hydraulique, **caractérisée en ce que** le diaphragme de mesure (9) forme avec un deuxième diaphragme de réglage de balance de pression (25, 26, 28, 29) pour l'autre sens d'écoulement un second régulateur de débit à deux voies dans la même conduite de pression de service (3), et en ce que les deux régulateurs de débit à deux voies sont réunis dans une soupape de frein de descente bidirectionnelle (Z) et limitent tour à tour les vitesses de mouvement du consommateur hydraulique (V5) dans les deux directions de mouvement.

8. Soupape de frein de descente selon la revendication 7, **caractérisée en ce que,** dans une chambre de boîtier (16) pouvant être remplie d'un côté par le diaphragme de mesure (9), un piston de réglage creux (17) est guidé de manière étanche et coulissante et dans chaque sens d'écoulement (41, 42) contre la force d'un ressort de réglage (13), en ce que le piston de réglage (17) présente dans la chambre de boîtier (16) une surface d'alimentation, qui peut être alimentée dans une direction de déplacement du piston de réglage (17) avec la pression d'un côté du diaphragme de mesure (9) et dans l'autre direction de déplacement avec la pression de l'autre côté du diaphragme de mesure (9), et en ce que les passages d'écoulement (24), dans le piston de réglage (17) et dans la paroi de la chambre de boîtier (16), forment deux paires de premières et secondes arêtes de commande (25, 26, 28, 29) situées à distance dans la direction de déplacement du piston de réglage (17), dont tour à tour en fonction du sens d'écoulement et en croix les premières ou les secondes co-agissent en tant que diaphragme de réglage.

9. Soupape de frein de descente selon la revendication 8, **caractérisée en ce que** le piston de réglage (17) est réalisé en tant que piston creux avec section de guidage extérieure (18), en ce que le piston creux présente dans le fond du piston (20) un passage (21) vers une partie de chambre de commande (22) de la chambre de boîtier (16) et dans l'extrémité de piston (19) détournée du fond de piston (20) le diaphragme de mesure (9), de préférence sous la forme d'une bague de diaphragme remplaçable (36).

10. Soupape de frein de descente selon la revendication 8, caractérisée en ce que pour les deux directions de déplacement du piston de réglage (17) il est prévu un ressort de réglage commun (13), qui est tendu avec précontrainte, de préférence réglable, entre des butées (33, 34) du piston de réglage (17) éloignées axialement et des appuis (31, 32) de la chambre de boîtier (16) éloignés axialement, de telle manière que selon la direction de déplacement du piston de réglage (17) une extrémité de ressort se soulevant d'un appui est appuyée contre la butée et l'autre extrémité de ressort se soulevant de l'autre butée est appuyée contre l'autre appui.

11. Soupape de frein de descente selon la revendication 11, **caractérisée en ce que,** dans les deux extrémités de ressort, il est prévu des éléments d'appui de ressort (35) de type douille.

12. Soupape de frein de descente selon les revendications 9 à 11, **caractérisée en ce que** le diaphragme de mesure (9) est fixé de manière remplaçable sur l'extrémité de piston ouverte (19) au moyen d'un écrou d'accouplement débouchant (38), qui en même temps forme une butée (33) pour le ressort de réglage (13).

13. Soupape de frein de descente selon les revendications 8 et 9, **caractérisée en ce que**, pour chaque direction de déplacement du piston de réglage (17), il est prévu un ressort de réglage précontraint spécifique, et en ce que, de préférence, la contrainte ou rigidité de l'un des ressorts de réglage peut être modifiée indépendamment de la contrainte ou rigidité de l'autre ressort de réglage.

14. Soupape de frein de descente selon la revendication 8, **caractérisée en ce que** les passages d'écoulement (24) dans le piston de réglage (17) sont des trous radiaux répartis dans le sens périphérique, et en ce que les passages d'écoulement prévus dans la paroi de la chambre de boîtier, par ex. sous forme de trous obliques (30), débouchent dans une rainure périphérique (29) ouverte vers le piston de réglage (17), dont les flancs de rainure forment une paire d'arêtes de commande comportant une première et une seconde arête de commande (29, 28).

15. Soupape de frein de descente selon au moins l'une des revendications 7 à 14, **caractérisée en ce que** la chambre de boîtier (16) est prévue dans un boîtier à visser (G), qui présente entre les passages d'écoulement (30) et une partie de boîtier affectée à l'extrémité de piston (19) pouvant être librement traversée par le flux une section à filet mâle (15) ainsi qu'une prise de rotation (23) accessible axialement.
